# FASCICULE DE BREVET EUROPEEN

(11) **EP 0 198 728 B1**
(45) Date de publication et mention de la délivrance du brevet: **02.11.1989**
(21) Numéro de dépôt: 86400421.3
(22) Date de dépôt: 27.02.1986
(51) Int. Cl.: B26F 1/26, B26F 3/00

(54) **Canon pour obtention d'un jet de liquide cohérent à grande vitesse**
Düse, um einen kohärenten Wasserstrahl zu erhalten
Canon for obtaining a coherent water jet

(30) Priorité: 05.03.1985 FR 8503206
(43) Date de publication de la demande: 22.10.1986
(73) Titulaire: COMMISSARIAT A L'ENERGIE ATOMIQUE, 75015 Paris Cédex 15 (FR)
(72) Inventeur: Braconnier, Jean-Claude, F-77680 Roissy en Brie (FR)
(74) Mandataire: Mongrédien, André

(56) Documents cités:
- GB-A- 2 030 684
- GB-A- 2 083 894
- US-A- 4 369 850
- MACHINE DESIGN, vol. 45, no. 5, 22 février 1973, pages 89-93; F.J. LAVOIE: "Water jet machining"

## Description

La présente invention a pour objet un canon pour l'obtention d'un jet de liquide à grande vitesse et notamment un canon à eau capable de produire sur une cible située à distance un choc énergétique suffisant pour provoquer sa destruction.

On connaît déjà des canaux à eau utilisés pour détruire à courte distance des objets dangereux ou indésirables, tels que, notamment, les charges explosives. Un tel canon fait l'objet, par exemple, du brevet GB-A-2 083 894 ou du brevet US-A 4 369 850.

Si l'on étudie toutefois de façon approfondie le fonctionnement d'un tel canon, on s'aperçoit que l'énergie mise en réserve dans la charge explosive est mal utilisée et que les effetsproduits sont médiocres car, d'une part, l'action directe de la charge explosive sur la colonne liquide ne permet pas une bonne transmission de l'énergie à l'ensemble de cette colonne liquide, et, d'autre part, la forme cylindrique de la bouche du canon conduit à une dispersion rapide de la colonne après son éjection.

En d'autres termes, un tel canon ne permet pas de projeter à une vitesse supérieure à quelques centaines de mètres par seconde un jet d'eau cylindrique qui reste cohérent sur un trajet de l'ordre de un mètre ou plus.

La présente invention réalise ces objectifs en présentant un canon à jet de liquide atteignant des vitesses très élevées, de l'ordre de 1000 à 1500 m/s par exemple, les jets conservant pratiquement leur forme cylindrique jusqu'à leur impact avec l'objet à détruire.

Il est connu que lorsqu'une colonne de liquide fortement comprimée est éjectée au travers d'un dispositif ou d'une buse ayant la forme d'un convergent, elle acquiert une grande énergie cinétique avec formation d'un jet dont la vitesse est donnée par l'équation formule dans laquelle :
P est la pression du liquide à l'entrée du convergent et
p est la densité du liquide.

Pour obtenir des vitesses d'éjection très élevées du jet du liquide, il importe donc de créer des pressions dynamiques également très élevées l'entrée du convergent. On obtient ainsi une augmentation considérable de la vitesse du jet de liquide que l'on peut utiliser alors avec une distance d'action importante pour obtenir des pressions dynamiques très élevées sur une cible que l'on souhaite détruire par choc de ce jet de liquide.

A cet effet, la présente invention a précisément pour but un canon permettant l'obtention d'un jet de liquide à grande vitesse à l'aide de moyens particulièrement simples à mettre en oeuvre.

Ce canon comporte essentiellement une enceinte métallique de forme générale cylindrique allongée, creusée d'un canal axial, fermé à une extrémité par un embout adjacent à une chambre remplie d'une réserve de poudre explosive, ledit canal axial étant fermé à son autre extrémité par un opercule déchirable, et contenant le liquide à projeter, caractérisé en ce que l'enceinte est munie, à sont extrémité opposée à celle de l'embout, d'une buse creusée d'un canal axial convergent séparé du canal par l'opercule et vide de liquide au repos et en ce que le canal axial remplie d'eau au repos renferme un piston adjacent à la chambre et mobile dans ce canal sous l'action de l'explosion de la charge explosive, les longueurs de la colonne d'eau contenue au repos dans le canal axial et du canal axial convergent vide au repos étant sensiblement égales.

De toute façon, l'invention sera mieux comprise en se référant à la description qui suit d'un exemple de mise en oeuvre du canon à liquide, description qui sera faite à titre illustratif et non limitatif en se référant aux figures 1 et 2 ci-jointes.

Sur la figure 1, on a représenté en coupe éclatée selon son axe AA un canon à liquide selon l'invention qui comporte essentiellement une enceinte métallique 1 de forme cylindrique allongée, creusée dans sa partie centrale d'un canal axial 2 destiné à renfermer le liquide que l'on veut projeter sous la forme d'un jet de grande énergie à vitesse élevée vers l'extérieur 10 du canon.

Selon l'invention, ce canal axial 2 est fermé à l'une de ses extrémités par un embout 3 par exemple vissé sur la paroi externe de l'enceinte 1 et à l'autre extrémité 10 du canon ou extrémité d'éjection, par une buse 4 également vissée en 5 sur la paroi externe opposée de l'enceinte 1.

Conformément à l'invention, la buse 4 est creusée selon son axe d'une partie 6 en forme de convergent et qui fait suite au canal axial 2 de l'enceinte 1. Un opercule déchirable 7, par exemple en matière plastique, ferme le canal axial 2 de l'enceinte 1 en assurant la séparation entre celui-ci et le canal convergent 6 de la buse 4.

L'optimisation du convergent 6 a été obtenue en prenant une valeur du rapport longueur de la colonne d'eau/longueur du convergent voisine de 1. Le convergent 6 a une longueur utile de 200 mm, un angle de 2_{°}20. L'état de surface intérieure est parfait. Les essais effectués ont montré qu'une meilleure efficacité est obtenue avec un convergent 6 vide d'eau.

Selon l'invention, le canal 2 de l'enceinte 1 comporte encore à son extrémité située vers l'embout 3 une chambre 8 remplie de poudre explosive et entre la chambre 8 et le liquide 2, un piston mobile 9 apte à coulisser longitudinalement dans le canal 2. Un conduit 8a permet de relier la chambre 8 à l'extérieur pour la mise à feu de la poudre par des moyens mécaniques ou électriques.

L'optimisation de l'efficacité du canon à eau, objet de l'invention, découle également de la forme particulière donnée au piston 9. Cette forme, dessinée sur la figure 2 où une flèche figure le sens du mouvement, comporte essentiellement une base cylindrique 11 ayant le diamètre du canal 2 et, à l'avant, une partie concave 12 servant à pousser la colonne d'eau.

Dans ces conditions, le fonctionnement du canon à liquide est le suivant:

La mise à feu par un moyen quelconque connu de la poudre contenue dans la chambre 8 produit en un temps très court une pression très élevée qui propulse le piston 9 à grande vitesse dans le canal 2 en assurant ainsi la compression du liquide qu'il contient. Lorsque la pression de ce liquide est telle que la force résultante sur l'opercule 7 est supérieure à la résistance mécanique de cet opercule, il y a rupture de celui-ci et le liquide contenu dans le canal 2 est expulsé avec violence à travers le convergent 6, formant ainsi un jet à grande vitesse qui jaillit à l'extrémité 10 du canon à liquide.

Les caractéristiques du jet de liquide ainsi obtenu dépendent directement de la nature et de la quantité de la poudre contenue dans la chambre 8, de la forme et de la longueur du convergent 6, ainsi que de la présence éventuelle d'un additif visco-plastique au liquide utilisé. C'est ainsi que la cohérence du jet liquide a été grandement augmentée par l'addition à l'eau de 2% de polyéthylène soluble.

Un canon tel que celui qui vient d'être décrit a permis d'obtenir des jets d'eau capables de percer un empilement de six plaques d'acier de 1 mm d'épaisseur chacune à une distance de 1 m. De tels jets atteignent une vitesse de 1500 m/s et gardent un diamètre pratiquement constant sur une distance de 1 mètre.

## Revendications

1. Canon pour l'obtention d'un jet de liquide cohérent à grande vitesse comportant une enceinte métallique (1) de forme générale cylindrique allongée, creusée d'un canal axial (2), fermée à une extrémité par un embout (3) adjacent à une chambre (8) remplie d'une réserve de poudre explosive, ledit canal axial (2) étant fermé à son autre extrémité par un opercule déchirable (7), et contenant le liquide à projeter, caractérisé en ce que l'enceinte (1) est munie, à son extrémité opposé à celle de l'embout, d'une buse (4) creusée d'un canal axial convergent (6) et en ce que le canal axial (2) renferme un piston (9) adjacent à la chambre (8) et mobile dans ce canal sous l'action de l'explosion de la charge explosive, les longueurs de la colonne d'eau contenue dans le canal axial (2) et du convergent (6) étant sensiblement égales.

2. Canon selon la revendication 1, caractérisé en ce que le piston mobile (9) a la forme d'un cylindre (11) ayant le diamètre du canal axial (2) prolongé, vers l'avant, par une partie concave (12).

3. Canon selon l'une quelconque des revendications 1 et 2, caractérisé en ce que le liquide à projeter est de l'eau additionnée de 2% de polyéthyléne soluble.

## Patentansprüche

1. Kanone, um einen kohärenten Flüssigkeitsstrahl großer Geschwindigkeit zu erhalten, mit einer metallischen Einfassung (1) von im allgemeinen länglicher, zylindrischer Form, die mit einem axialen Kanal (2) ausgehöhlt ist, an einem Ende durch ein Endstück (3) verschlossen ist, das in der Nähe einer Kammer (8) angeordnet ist, die mit einem Vorrat an explosivem Pulver gefüllt ist, wobei der axiale Kanal (2) an seinem anderen Ende durch ein zerreißbares Innenhütchen (7) verschlossen ist, und die auszubringende Flüssigkeit enthält, dadurch gekennzeichnet, daß die Einfassung (1) an ihrem dem Endstück gegenüberliegenden Ende mit einer Düse (4) versehen ist, die durch einen konvergierenden axialen Kanal (6) ausgehöhlt ist, getrennt vom Kanal (2) durch das Innenhütchen (7) und im Ruhezustand keine Flüssigkeit aufweist, und daß der axiale Kanal (2), der im Ruhezustand mit Wasser gefüllt ist, einen Kolben (9) abschließt, der in der Nähe der Kammer (8) angeordnet ist und in diesem Kanal unter Wirkung der Explosion der explosiven Ladung bewegbar ist, wobei die Längen der Wassersäule, die im Ruhezustand in dem axialen Kanal (2) enthalten ist und in dem leeren konvergierenden axialen Kanal (6) im Ruhezustand enthalten ist, im wesentlichen gleich sind.

2. Kanone nach Anspruch 1, dadurch gekennzeichnet, daß der bewegbare Kolben (9) die Form eines Zylinders (11) aufweist, der den Durchmesser des axialen Kanals (2) aufweist, der nach vorne durch einen konkaven Bereich (12) verlängert ist.

3. Kanone nach Anspruch 1 oder 2, dadurch gekennzeichnet, daß die herauszuschießende Flüssigkeit Wasser versetzt mit 2% löslichem Polyethylen ist.

## Claims

1. Cannon for obtaining a coherent liquid jet at high speed comprising a metal enclosure (1) of general elongated cylindrical shape, having formed in it an axial channel (2), closed at one end by an end-piece (3) adjacent to a chamber (8) filled with a reserve of explosive powder, the said axial channel (2) being closed at its other end by a cap (7) which can be broken, and containing the liquid to be projected, characterized in that the enclosure (1) is provided, at its end opposite to that of the end-piece, with a nozzle (4) having formed in it a converging axial channel (6) separated from the channel (2) by the cap (7) and empty of liquid at rest and in that the axial channel (2) filled with water at rest encloses a piston (9) adjacent to the chamber (8) and movable inside this channel under the action of the explosion of the explosive charge, the lengths of the water column contained at rest inside the axial channel (2) and of the converging axial channel (6) empty at rest being substantially equal.

2. Cannon according to claim 1, characterized in that the movable piston (9) has the shape of a cylinder (11) having the diameter of the axial channel (2) extended, towards the front, by a concave part (12).

3. Cannon according to any one of claims 1 and 2, characterized in that the liquid to be projected is water to which 2% of soluble polyethylene has been added.
